# EUROPÄISCHE PATENTSCHRIFT

(11) **EP 2 775 087 B1**
(45) Veröffentlichungstag und Bekanntmachung des Hinweises auf die Patenterteilung: **30.11.2016**
(21) Anmeldenummer: 14158129.8
(22) Anmeldetag: 06.03.2014
(51) Int. Cl.: E06B 9/58

(54) **Schalltechnisches Trennelement mit Dichtfunktion**
Acoustic separation element with sealing function
Élément de séparation acoustique avec fonction d'étanchéité

(30) Priorität: 08.03.2013 DE 102013204032
(43) Veröffentlichungstag der Anmeldung: 10.09.2014
(73) Patentinhaber: HELLA Sonnen- und Wetterschutztechnik GmbH, 9913 Abfaltersbach (AT)
(72) Erfinder: Kraler, Franz, 9913 Abfaltersbach (AT)
(74) Vertreter: BRP Renaud & Partner mbB Rechtsanwälte Patentanwälte Steuerberater

(56) Entgegenhaltungen:
- EP-A1- 1 541 800
- WO-A1-2008/074498
- DE-A1- 3 236 777
- DE-A1-102010 022 078
- DE-T2- 69 218 429
- DE-T2- 69 527 237
- DE-U1-202011 100 210
- FR-A1- 2 772 820

## Beschreibung

Die vorliegende Erfindung betrifft ein Trennelement aus Kunststoff, welches zur Montage zwischen einer Konsole und einem Untergrund vorgesehen und plattenförmig ausgebildet ist, gemäß dem Oberbegriff des Anspruchs 1.

Aus der DE 20 2011 100 210 U1 ist ein gattungsgemäßes Trennelement aus einem thermisch dämmenden Material zum Aufbau einer thermischen Trennung bei der Befestigung von Sonnenschutzanlagen bekannt, wobei das Trennelement zur Montage zwischen einer Konsole und einem Untergrund vorgesehen ist. Das Trennelement ist dabei plattenförmig ausgebildet und weist Durchtrittsöffnungen für Befestigungselemente auf, ebenso wie eine Verliersicherung, die zum Zusammenwirken mit der Konsole oder den Befestigungselementen vorgesehen ist. Hierdurch soll ein thermisches Trennelement geschaffen werden, dessen Handhabung vereinfacht ist.

Aus der DE 692 18 429 T2 ist ein gattungsgemäßes Trennelement zur Montage zwischen einer Konsole und einem Gestell bekannt, das wenigstens eine Durchtrittsöffnung für ein Befestigungselement aufweist. Über die Konsole wird eine als Rollladen ausgebildete Sonnenschutzanlage mit dem Trennelement verbunden. Dabei ist das Trennelement aus Kunststoff hergestellt und weist auf seiner dem Grundgestell zugewandten Seite einen elastischen Wulst auf.

Die vorliegende Erfindung beschäftigt sich mit dem Problem, für ein Trennelement der gattungsgemäßen Art eine verbesserte Ausführungsform anzugeben, die insbesondere eine Schallentkopplung zwischen einer Sonnenschutzanlage und einer Fassade ermöglicht.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, ein an sich bekanntes Trennelement aus Kunststoff mit einem elastischen Wulst, insbesondere einem Dichtwulst, zu ergänzen, der bei montiertem Trennelement zumindest teilweise zusammengedrückt ist und sowohl eine Schallentkopplung als auch eine Dichtfunktion bewirkt. Darüber hinaus ist auch eine thermische Entkopplung mittels des Trennelements möglich. Das erfindungsgemäße Trennelement ist dabei aus Kunststoff ausgebildet und besitzt eine plattenförmige Geometrie, ebenso wie zumindest eine Durchtrittsöffnung für ein Befestigungselement, beispielsweise für eine Schraube, mittels welcher eine Konsole, an der später die Sonnenschutzanlage befestigt wird, mit dem Untergrund verschraubt wird. Da das Trennelement an sich bereits aus Kunststoff und damit aus einem im Vergleich zu Metall elastischen Werkstoff ausgebildet ist, und zusätzlich auf seiner dem Untergrund zugewandten Seite den zumindest einen elastischen Wulst aufweist, funktioniert das Trennelement als Dämpfungselement, welches insbesondere Schwingungen, ausgelöst von der Sonnenschutzanlage, beispielsweise von einer Antriebseinrichtung derselben, nicht oder nur in stark gedämpftem Maße an den Untergrund und damit eine Fassade bzw. eine Wand eines Gebäudes überträgt. Aufgrund der geringeren geometrischen Abmessungen wird der Wulst bei der Montage des Trennelements komprimiert und stellt dadurch einen sauberen Abschluss zum Untergrund dar. Der Wulst bewirkt darüber hinaus die Abdichtung des erfindungsgemäßen Trennelements gegenüber der Umwelt, so dass ein Eindringen von Wasser vermieden werden kann. Durch die Ausbildung aus Kunststoff wirkt das erfindungsgemäße Trennelement zugleich auch als thermisches Trennelement. Zusätzlich ist ein weiterer Wulst vorgesehen, der die zumindest eine Durchtrittsöffnung oder vorzugsweise jede Durchtrittsöffnung am Trennelement umrandet. Hierdurch wird beispielsweise zusammen mit dem Wulst entlang des Umfangrandes ein weiterer Auflagering geschaffen, über welchen sich das Trennelement optimal, insbesondere selbst gegen unebene Untergründe, abstützen kann.

Bei einer vorteilhaften Weiterbildung der erfindungsgemäßen Lösung verläuft der zumindest eine Wulst entlang eines Umfangrandes des Trennelements. Ein derart vorzugsweise gänzlich umlaufender Wulst bietet darüber hinaus einen wirkungsvollen Schutz gegen ein unerwünschtes Eindringen von Wasser und zugleich eine ringförmige Auflagefläche, über welche sich das Trennelement gegenüber dem Untergrund abstützen kann. Durch die vergleichsweise elastische Ausbildung des Wulstes ist dieser zudem in der Lage, Unebenheiten des Untergrundes auszugleichen, wodurch eine Befestigung einer Konsole deutlich stabiler ausgeführt werden kann.

Bei einer weiteren vorteilhaften Ausführungsform der erfindungsgemäßen Lösung ist das Trennelement aus Kunststoff, insbesondere aus Ethylen-Propylen-Dien-Kautschuk (EPDM), hergestellt. EPDM ist ein terpolymeres Elastomer (Gummi) und besitzt aufgrund seiner gesättigten Gerüststruktur eine hohe Wetter- und Feuchtigkeitsbeständigkeit, sowie zudem eine hohe Ozonresistenz. Wegen seiner hohen Elastizität und zudem guten chemischen Beständigkeit wird es insbesondere auch für Dichtungen verwendet.

Bei einer weiteren vorteilhaften Ausführungsform der erfindungsgemäßen Lösung weist das Trennelement auf seiner der Konsole zugewandten Seite zumindest ein Positionierelement auf, welches mit einer an der Konsole angeordneten Positionieröffnung zusammenwirkt. Ein derartiges Positionierelement, welches beispielsweise in der Art eines Pins oder eines Stiftes ausgebildet ist, ermöglicht eine einerseits einfache, andererseits jedoch äußerst exakte Ausrichtung des Trennelements relativ zur Konsole und damit eine optimale Befestigung bei gleichzeitig deutlich verringertem Aufwand. Selbstverständlich können dabei auch mehrere Positionierelemente, beispielsweise vier Positionierelemente, vorgesehen sein, welche in zugehörige an der Konsole ausgebildete Positionieröffnungen einsteckbar sind und dadurch eine eindeutige Relativlage des Trennelements zur Konsole erzwingen. Die Positionierelemente können dabei einstückig mit dem Trennelement, das heißt zusammen mit diesem, hergestellt sein, wobei selbstverständlich auch ein Aufspritzen aus einem anderen Kunststoff denkbar ist.

Zweckmäßig weist das Trennelement an zwei gegenüberliegenden Seiten Sicken auf. Derartige Sicken erleichtern beim Anschrauben der Konsole über das Trennelement eine Positionierung zum Untergrund.

Zweckmäßig ist der zumindest eine Wulst auf das Trennelement aufgespritzt und aus einem anderen Material hergestellt als das Trennelement selbst. Dies bietet den besonderen Vorteil, dass besonders geeignete Dicht- bzw. Entkopplungsmaterialien für den Wulst verwendet und beim Herstellungsprozess einfach auf das bereits fertiggestellte Trennelement aufgespritzt werden können. Ein derartiges Material kann beispielsweise ein spritzbarer und leicht komprimierbarer, insbesondere schaumartiger, Kunststoff sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: ein mögliches Einsatzgebiet eines erfindungsgemäßen Trennelements im Bereich einer Sonnenschutzanlage,
- Fig. 2: eine Detaildarstellung des Trennelements,
- Fig. 3: eine Darstellung wie in Figur 2, jedoch mit einer zusätzlichen Sicke,
- Fig. 4: eine einer Konsole zugewandte Seite des Trennelements mit Positionierelementen,
- Fig. 5: eine Konsole mit entsprechenden Positionieröffnungen,
- Fig. 6a - 6d: unterschiedlichste Ausführungsformen des erfindungsgemäßen Trennelements, jeweils in einer Vorder- und einer Rückseite sowie in einer an einem weiteren Bauteil, beispielsweise einer Konsole, angebrachten Lage.

Entsprechend der Figur 1, wird ein erfindungsgemäßes Trennelement 1 zur Montage zwischen einer Konsole 2 und einem Untergrund 3 verwendet, insbesondere zur Montage von Sonnenschutzanlagen 5 an einer Gebäudefassade. Die Konsole 2 kann dabei beispielsweise selbstverständlich auch als Spannwinkel für eine Seilabspannung ausgebildet sein, wie dies gemäß der rechten Darstellung in Figur 1 gezeigt ist. Das erfindungsgemäße Trennelement 1 ist aus Kunststoff plattenförmig ausgebildet und besitzt zumindest eine Durchtrittsöffnung 4 für ein nicht näher bezeichnetes und nicht gezeigtes Befestigungselement, beispielsweise für eine Schraube. Bei der Montage von Sonnenschutzanlagen 5 ist es aufgrund stetig steigender Komfortansprüche eines Nutzers zunehmend auch erforderlich, diese schalltechnisch vom Untergrund 3 zu entkoppeln, um insbesondere eine unerwünschte und auch zum Teil unangenehme Schallübertragung zu vermeiden. Aus diesem Grund ist das erfindungsgemäße Trennelement 1 zur schalltechnischen Entkopplung der an der Konsole 2 bzw. dem Spannwinkel befestigten Sonnenschutzanlage 5 ausgebildet, indem es auf seiner dem Untergrund 3 zugewandten Seite zumindest einen elastischen Wulst 6 (vergleiche insbesondere auch die Figuren 2, 3 und 6) aufweist, der in montiertem Zustand zumindest teilweise zusammengedrückt ist. Der Wulst 6 ermöglicht somit eine nicht direkte Auflage des Trennelements 1 auf dem Untergrund 3, und ist zudem aufgrund seiner elastischen Ausbildung schwingungsdämpfend, wodurch eine Schallübertragung zumindest deutlich reduziert werden kann. Aufgrund der geringeren geometrischen Abmessungen wird der Wulst 6,6' bei der Montage des Trennelements 1 komprimiert und stellt dadurch einen sauberen Abschluss zum Untergrund dar. Der Wulst 6,6' bewirkt darüber hinaus die Abdichtung des erfindungsgemäßen Trennelements 1 gegenüber der Umwelt, so dass ein Eindringen von Wasser vermieden werden kann. Durch die Ausbildung aus Kunststoff wirkt das erfindungsgemäße Trennelement 1 zugleich auch als thermisches Trennelement. Der Wulst 6 kann dabei entlang eines Umfangrandes des Trennelements verlaufen, wie dies beispielsweise gemäß den Figuren 2, 3, und 6 dargestellt ist, wobei zusätzlich ein weiterer Wulst 6' vorgesehen sein kann, der die zumindest eine Durchtrittsöffnung 4 umrandet. Durch den Wulst 6 bzw. den Wulst 6' kann eine besonders stabile Auflage des Trennelements auf dem Untergrund 3 erfolgen. Durch die elastische Ausbildung des Wulstes 6, 6' ist dieser zudem in der Lage, Unebenheiten des Untergrunds 3 ausgleichen zu können, wodurch die Montage erleichtert wird.

Das erfindungsgemäße Trennelement 1 kann beispielsweise aus Kunststoff, insbesondere aus Ethylen-Propylen-Dien-Kautschuk (EPDM), also einem Gummi, hergestellt sein.

Auf seiner der Konsole 2 zugewandten Seite kann das Trennelement 1 zumindest ein Positionierelement 7 aufweisen, gemäß den Figuren 6a sogar zwei bzw. gemäß den Figuren 6b bis 6d sogar vier Positionierelemente, welche mit einer entsprechenden an der Konsole 2 angeordneten Positionieröffnung 8 zusammenwirkt (vergleiche Figur 5). Durch beispielsweise das Vorsehen von vier Positionierelementen 7 und vier zugehörigen Positionieröffnungen 8 kann eine eindeutige Relativlage zwischen dem Trennelement 1 und der Konsole 2 bzw. einem Spannwinkel erzwungen werden. Betrachtet man dabei die Figur 6a, so kann man erkennen, dass auch unterschiedlich gestaltete Positionierelemente 7 denkbar sind, beispielsweise in der Art eines Pins 7' bzw. eines Dreiecks 7".

Die zumindest eine Durchtrittsöffnung 4 ist vorzugsweise als Langloch ausgebildet, wodurch ein zumindest geringfügiger Toleranzausgleich und insbesondere auch die Kompensation von Montageungenauigkeiten möglich sind. Darüber hinaus kann das Trennelement 1 an zwei gegenüberliegenden Seiten Sicken 9 aufweisen, um beim Anschrauben die Position zum Untergrund 3 leichter aufzufinden.

Der zumindest eine Wulst 6, 6' kann dabei einstückig mit dem Trennelement 1 ausgebildet sein, das heißt aus demselben Material bestehen wie das Trennelement 1, oder aber separat zu diesem, das heißt aus einem anderen Material und erst in einem weiteren Arbeitsschritt auf das Trennelement 1 aufgespritzt werden.

Mit dem erfindungsgemäßen Trennelement 1 lässt sich eine optimale schalltechnische, insbesondere sogar auch thermische Entkopplung der Sonnenschutzanlage 5 vom Untergrund 3, beispielsweise einer Hauswand, erreichen, wodurch ein Öffnen bzw. Schließen der Sonnenschutzanlage 5 im Gebäude mit deutlich verringerter Geräuschentwicklung verbunden ist. Zugleich ist das Trennelement 1 aufgrund seines Wulstes 6, 6' gegenüber der Umgebung abgedichtet und dadurch insbesondere ein Befestigungsmittel vor einem Wasserzutritt geschützt. Das erfindungsgemäße Trennelement 1 kann dabei als Kunststoffspritzgussteil ausgebildet sein und dadurch vergleichsweise kostengünstig hergestellt werden. Durch den erfindungsgemäß vorgesehenen Wulst 6, 6', der bei der Montage der Sonnenschutzanlage 5 am Untergrund 3 zumindest teilweise zusammengedrückt wird, kann eine optimale Schwingungsentkopplung erreicht werden.

## Patentansprüche

1. Trennelement (1) aus Kunststoff, das zur Montage zwischen einer Konsole (2) und einem Untergrund (3) vorgesehen ist und wenigstens eine Durchtrittsöffnung (4) für ein Befestigungselement aufweist,
wobei,
- das Trennelement (1) zur schalltechnischen Entkoppelung einer an der Konsole (2) befestigten Sonnenschutzanlage (5) ausgebildet ist,
- das Trennelement (1) zumindest einen Wulst (6,6'), insbesondere einen Dichtwulst, aufweist,
**dadurch gekennzeichnet,**
- **dass** der Wulst (6, 6') auf der dem Untergrund (3) zugewandten Seite des Trennelements (1) angeordnet ist,
- **dass** der zumindest eine Wulst (6, 6') elastisch ausgebildet ist und in montiertem Zustand zumindest teilweise zusammengedrückt ist,
- **dass** das Trennelement (1) plattenförmig ausgebildet ist,
- **dass** ein weiterer Wulst (6') die zumindest eine Durchtrittöffnung (4) umrandet.

2. Trennelement nach Anspruch 1,
**dadurch gekennzeichnet,**
**dass** der Wulst (6) entlang eines Umfangrandes des Trennelements (1) verläuft.

3. Trennelement nach Anspruch 1 oder 2,
**dadurch gekennzeichnet,**
**dass** das Trennelement (1) aus Kunststoff, insbesondere aus Ethylen-Propylen-Dien-Kautschuk (EPDM), hergestellt ist.

4. Trennelement nach einem der Ansprüche 1 bis 3,
**dadurch gekennzeichnet,**
**dass** das Trennelement (1) auf seiner der Konsole (2) zugewandten Seite zumindest ein Positionierelement (7) aufweist, welches mit einer an der Konsole (2) angeordneten Positionieröffnung (8) zusammenwirkt.

5. Trennelement nach einem der vorhergehenden Ansprüche,
**dadurch gekennzeichnet,**
**dass** die zumindest eine Durchtrittsöffnung (4) als Langloch ausgebildet ist.

6. Trennelement nach einem der vorhergehenden Ansprüche,
**dadurch gekennzeichnet,**
**dass** das Trennelement (1) an zwei gegenüberliegenden Seiten Sicken (9) aufweist.

7. Trennelement nach einem der vorhergehenden Ansprüche,
**dadurch gekennzeichnet,**
**dass** der zumindest eine Wulst (6,6') einstückig mit dem Trennelement (1) ausgebildet ist, das heißt insbesondere aus demselben Material besteht wie das Trennelement (1).

8. Trennelement nach einem der Ansprüche 1 bis 6,
**dadurch gekennzeichnet,**
**dass** der zumindest eine Wulst (6,6') auf das Trennelement (1) aufgespritzt ist und aus einem anderen Material als das Trennelement (1) besteht.

## Claims

1. Separating element (1) made from plastic that is intended to be assembled between a bracket (2) and a surface to which it is attached (3) and has at least one opening (4) for a fastening element,
whereby
- the separating element (1) is designed for acoustically decoupling a sun shade system (5) attached to the bracket (2),
- the separating element (1) has at least one ridge (6, 6'), particularly a dense ridge,
**characterised in that**
- the ridge (6,6') is arranged on the side facing the subsurface (3) of the separating element (1)
- so that at least one ridge (6, 6') is designed elastically and is at least partially compressed in the assembled state,
- that the separating element (1) is designed with aflat shape,
- that another ridge (6') borders at least one opening (4).

2. Separating element according to Claim 1,
characterised inthat
the lip (6) runs along a peripheral edge of the separating element (1).

3. Separating element according to Claim 1 or 2,
**characterised in that**
the separating element (1) is made from plastic, particularly ethylene propylene diene monomer (EPDM) rubber.

4. Separating element according to any one of Claims 1 to 3,
**characterised in that**
the separating element (1) has at least one positioning element (7) on its side facing the bracket (2) which works together with an arranged positioning opening (8) on the bracket (2).

5. Separating element according to any one of the previous claims,
**characterised in that**
at least one opening (4) is designed as a slot.

6. Separating element according to any one of the previous claims,
**characterised in that**
the separating element (1) has beading (9) on two opposing sides.

7. Separating element accordingto any oneof the previous claims,
characterisedin that
at least one ridge (6, 6') is designed to be one piece with the separating element (1), that is, particularly consisting of the same material as the separating element (1).

8. Separating element according to any one of Claims 1 to 6,
characterised inthat
at least one ridge (6, 6') on the separating element (1) is sprayed on and consists of a different material than the separating element (1).

## Revendications

1. Élément de séparation (1) en plastique, qui est prévu pour un montage entre une console (2) et un fond (3) et qui comporte au moins une ouverture de passage (4) pour un élément de fixation,
dans lequel
- l'élément de séparation (1) est conçu pour l'isolation acoustique d'une installation de protection solaire (5) fixée à la console (2),
- l'élément de séparation (1) comporte au moins un bourrelet (6, 6'), notamment un bourrelet d'étanchéité,
**caractérisé en ce que**
- le bourrelet (6, 6') est agencé sur celui des côtés de l'élément de séparation (1) qui est proche du fond (3),
- l'au moins un bourrelet (6, 6') est conçu élastique et est au moins partiellement comprimé lorsqu'il est monté,
- l'élément de séparation (1) est conçu en forme de plaque,
- un autre bourrelet (6') borde l'au moins une ouverture de passage (4).

2. Élément de séparation selon la revendication 1, **caractérisé en ce que** le bourrelet (6) s'étend le long d'un bord périphérique de l'élément de séparation (1).

3. Élément de séparation selon la revendication 1 ou 2, **caractérisé en ce que** l'élément de séparation (1) est fabriqué en plastique, notamment en caoutchouc d'éthylène-propylène-diène-monomère (EPDM).

4. Élément de séparation selon l'une des revendications 1 à 3, **caractérisé en ce que** l'élément de séparation (1) comporte sur son côté proche de la console (2) au moins un élément de positionnement (7) qui coopère avec une ouverture de positionnement (8) agencée sur la console (2).

5. Élément de séparation selon l'une des revendications précédentes, **caractérisé en ce que** l'au moins une ouverture de passage (4) est conçue comme un trou oblong.

6. Élément de séparation selon l'une des revendications précédentes, **caractérisé en ce que** l'élément de séparation (1) comporte des moulures (9) sur deux côtés opposés.

7. Élément de séparation selon l'une des revendications précédentes, **caractérisé en ce que** l'au moins un bourrelet (6, 6') est conçu d'une seule pièce avec l'élément de séparation (1), c'est-à-dire qu'il est notamment constitué du même matériau que l'élément de séparation (1).

8. Élément de séparation selon l'une des revendications 1 à 6, **caractérisé en ce que** l'au moins un bourrelet (6, 6') est appliqué par projection sur l'élément de séparation (1) et est constitué d'un autre matériau que celui de l'élément de séparation (1).
